# EUROPÄISCHE PATENTSCHRIFT

(11) **EP 0 887 126 B1**
(45) Veröffentlichungstag und Bekanntmachung des Hinweises auf die Patenterteilung: **01.08.2001**
(21) Anmeldenummer: 98810402.2
(22) Anmeldetag: 05.05.1998
(51) Int. Cl.: B21D 39/10, B21D 41/02

(54) **Vorrichtung zum Ausweiten eines Rohres**
Pipe expanding device
Dispositif d'élargissement d'un tuyau

(30) Priorität: 27.06.1997 CH 155697
(43) Veröffentlichungstag der Anmeldung: 30.12.1998
(73) Patentinhaber: Strub AG, 3266 Wiler b. Seedorf (CH)
(72) Erfinder: Nobs, Peter, 3234 Vinelz (CH); Rentsch, Willy, 3257 Ammerzwil (CH)
(74) Vertreter: Roshardt, Werner Alfred, Dipl.-Phys.

(56) Entgegenhaltungen:
- DE-A- 3 733 990
- DE-U- 29 608 692
- US-A- 4 716 752

## Beschreibung

### Technisches Gebiet

Die vorliegende Erfindung betrifft eine Vorrichtung zum Ausweiten eines Rohres nach dem Oberbegriff des Anspruchs 1. Insbesondere wird eine solche Vorrichtung zum Ausweiten eines zylindrischen Metallrohres für die Herstellung einer Rohrverbindung mittels Ineinanderschieben, verwendet.

### Stand der Technik

Im Handel insbesondere für Sanitärmaterial wird eine Vielzahl von Rohren angeboten, die für verschiedene Zwecke verwendbar sind, so zum Beispiel als Regenablaufrohr, Wasserfalle, Bewässerungsrohr, Ofenrohr, Belüftungsrohr, Kanalisationsrohr, usw., wobei die Rohre in Form von geraden Rohrstücken, Rohrbogen, Rohrwinkeln u.a. angeboten werden. Die Rohre können je nach Verwendungszweck aus unterschiedlichen Materialien hergestellt sein, wobei Rohre aus Metallen wie Kupfer, Titan-Zink, Edelstahl, Aluminium u.a. weit verbreitet sind.

Bei den gebräuchlichen Metallrohren handelt es sich üblicherweise entweder um gefalzte oder um geschweisste Rohre. Um die Rohre durch endseitiges Ineinanderschieben verbinden zu können, müssen entweder die Rohre selbst zumindest an ihren Enden konisch sein, oder es müssen konische Verbindungsstücke, sogenannte Schiebemuffen, verwendet werden. Während die gefalzten Metallrohre häufig konisch hergestellt werden und dadurch begrenzt ineinander geschoben werden können, haben die geschweissten Metallrohre meistens eine zylindrische Form. Damit ein Zusammenschieben möglich wird, müssen zylindrische Metallrohre an einem Ende ausgeweitet werden, wobei der Innendurchmesser des ausgeweiteten Rohres, der sogenannte Ausweitdurchmesser, um mindestens die zweifache Materialdicke grösser sein muss als der Innendurchmesser des nicht ausgeweiteten Rohres.

Zum Ausweiten von Regenfallrohren ist eine Vorrichtung bekannt, die von der Firma MASC Arbeitsmittel-Vertriebs GmbH, 89160 Dornstadt, Deutschland, vertrieben wird. Die Vorrichtung umfasst ein im wesentlichen zylindrisches Gehäuse. In diesem Gehäuse sind in seitlichen Öffnungen Treibrollen (auch Ausweitrollen genannt) gelagert, die mit ihren Aussenseiten über die Peripherie des zylindrischen Gehäuses hinausragen. Die Treibrollen werden bei Vorrichtungen der erwähnten Art üblicherweise über ein im Gehäuse angeordnetes Zahnradgetriebe angetrieben, das seinerseits durch eine Antriebswelle angetrieben wird. Als Primärantrieb für die Antriebswelle kann zum Beispiel eine Bohrmaschine oder ein Bohrhammer verwendet werden. Zum Ausweiten wird die um eine Drehachse herum rotierende Vorrichtung in axialer Richtung in den auszuweitenden Rohrabschnitt hinein vorgeschoben, wobei die Treibrollen auf der Innenseite des Rohres rollen und dieses dabei auf den durch den radialen Abstand von der Drehachse der Vorrichtung zur Aussenseite der Treibrollen vorgegebenen Ausweitdurchmesser ausweiten.

Ein Nachteil dieser Vorrichtung besteht darin, dass sie nur für einen einzigen, vorgegebenen Ausweitdurchmesser verwendbar ist. Zudem ist sie empfindlich auf Schmutz und dadurch besonders bei den oft rauhen äusseren Bedingungen auf Baustellen sehr defektanfällig. Zusätzlich weist die Vorrichtung den Nachteil auf, dass durch die funktionell bedingte Form des Gehäuses die mit der Vorrichtung erreichbare Ausweittiefe insbesondere bei den geraden Anschlusstücken von Rohrbogen und Rohrwinkeln derart begrenzt ist, dass die geraden Rohrstücke nicht ganz bis zum Krümmungsansatz ausgeweitet werden können.

In der deutschen Offenlegungsschrift DE-A1-37 33 990 (Fricke GmbH) wird ein Aufweitwerkzeug für Enden von dünnwandigen Blechrohren beschrieben. Das Aufweitwerkzeug umfasst einen Grundrahmen, an dem ein Einspanndorn angeschweisst ist, welcher das Einspannen des Werkzeuges in eine Bohrmaschine erlaubt, um den Grundrahmen um den Einspanndorn in Drehung zu versetzen. Am Grundrahmen sind mehrere konische Treibrollen um zum Einspanndorn parallele Drehachsen frei drehbar angeordnet. Der Grundrahmen kann mehrere in unterschiedlichen Abständen von der Mittelachse angeordnete Einzelbohrungen für die Durchführung der Achsen der Treibrollen aufweisen, um eine Einstellung des Werkzeuges auf unterschiedliche Rohrdurchmesser zu ermöglichen. Weil die Treibrollen am Grundrahmen frei drehbar angeordnet sind und bloss indirekt über das aufzuweitende Blechrohr zur Drehung um die Drehachsen angetrieben werden neigen sie dazu, auf dem Blechrohr zu gleiten anstatt zu rollen, dies insbesondere bei einer Verschmutzung des Aufweitwerkzeuges. Deshalb ist auch dieses Aufweitwerkzeug nicht für den Einsatz bei rauhen äusseren Bedingungen geeignet.

### Darstellung der Erfindung

Aufgabe der vorliegenden Erfindung ist die Bereitstellung einer Rohrausweitungsvorrichtung, durch welche die Nachteile der bekannten Vorrichtungen überwunden werden.

Die Lösung der Aufgabe ist Gegenstand des Patentanspruchs 1.

Bei einer bevorzugten Ausführungsform der Erfindung ist jede Treibrolle drehbar auf einer Achse gelagert, und die Achsen können zur wählbaren Einstellung des Rohrausweitdurchmessers an unterschiedlichen Stellen fest am Träger angebracht werden. Zur Befestigung der Achsen am Träger sind an den entsprechenden Stellen am Träger vorzugsweise Bohrungen angebracht, die ein Innengewinde aufweisen. Die Achsen sind an einem Ende so mit einem Aussengewinde versehen, dass sie in die Bohrungen eingeschraubt werden können. Es sind jedoch auch andere Verbindungsarten für die Befestigung der Achsen an fest vorgegebenen Stellen am Träger möglich, so z.B. einfache Steckverbindungen, bajonettverschlussähnliche Verbindungen u.a.

Während bei der bevorzugten Ausführungsform der Erfindung aus Kostengründen für jede Achse eine begrenzte, diskrete Anzahl Befestigungsstellen am Träger und damit eine dieser Anzahl entsprechende Anzahl von wählbaren Rohrausweitdurchmessern vorgesehen ist, gibt es alternative Ausführungsformen der Erfindung, die eine kontinuierliche Einstellung des wählbaren Ausweitdurchmessers ermöglichen. Zum Beispiel können auf dem Träger mit einem Schraubenantrieb verschiebbare Aufnahmebuchsen für die Achsen vorgesehen sein, oder es können mittels eines Exzenters verschieb- und fixierbare Aufnahmebuchsen für die Achsen der Treibrollen vorgesehen sein.

Bei einer bevorzugten Ausführungsform sind das elastische Material so ausgewählt und die Walze so angeordnet, dass für sämtliche wählbaren Einstellungen des Ausweitdurchmessers die Elastizität der Walze eine ausreichende Berührung zwischen der Walze und den Treibrollen für die reibschlüssige Übertragung der Antriebskraft von der Antriebswelle mittels der Walze auf die Treibrollen gewährleistet. Es kann eine elastischen Walze zum Antreiben der Treibrollen auch für Ausweitvorrichtungen mit fixem Ausweitdurchmesser verwendet werden, denn die erfindungsgemässe Verwendung einer elastischen Walze zum Antreiben der Treibrollen weist unabhängig von der Anpassbarkeit für verschieden wählbare Ausweitdurchmesser weitere Vorteile auf, zum Beispiel im Hinblick auf eine geringe Schmutzempfindlichkeit der Vorrichtung und daraus folgend eine kleine Ausfallhäufigkeit und im Hinblick auf die Herstellungskosten für die Rohrausweitungsvorrichtung, da ein Antrieb mittels elastischer Walze oder elastischem Treibrad wesentlich kostengünstiger ist als ein Zahnradgetriebe.

Bei einer bevorzugten Ausführungsform der Erfindung besteht die Walze aus Kautschuk; sie kann aber auch aus anderen elastischen Materialien bestehen.

Es wird bevorzugt, dass die Achsen der Treibrollen nur an einem Ende am Träger befestigt sind. Dadurch sind die anderen Enden der Treibrollenachsen und damit die Treibrollen selbst frei und nicht von Halterungsmitteln oder Trägerteilen umgeben. Die Stirnseite der Ausweitungsvorrichtung wird somit durch die Treibrollen gebildet, was vorteilhaft zur Erreichung einer maximalen Ausweittiefe ist, insbesondere beim Ausweiten von geraden Anschlusstücken bei Rohrbogen und Rohrwinkeln. Vorzugsweise werden die Treibrollen zur Erhöhung des Anpressdruckes gegen die Innenseite des auszuweitenden Rohres und somit der das Ausweiten bewirkenden Treibkraft nicht nur durch die Achsen der Treibrollen, sondern zusätzlich auch noch durch die Walze gestützt. Dies kann einerseits dadurch erreicht werden, dass die Walzen trotz ihrer Elastizität eine ausreichende Steifigkeit zur Erzeugung eines beträchtilichen Druckes auf die Treibrollen aufweisen, und andrerseits die Walze die Treibrollen in einem möglichst grossen Abstand von der einseitigen Befestigung der Walzenachsen am Träger berühren, damit ein möglichst günstiges Hebelverhältnis zur Stützung der Treibrollen erreicht wird. Dadurch sind grössere Treibkräfte erreichbar als mit einer Stützung der Treibrollen, die ausschliesslich durch die einseitig am Träger befestigten Achsen bewirkt wird.

Bei geschweissten Blechrohren, insbesondere solchen, die Zink enthalten, besteht die Gefahr eines Brechens der Schweissnaht beim Ausweiten der Rohre aufgrund des durch die Ausweitungsvorrichtung verursachten Walkens. Zur Minimierung des Walkens wird bei der bevorzugten Ausführungsform der Erfindung der durch die Rohrausweitungsvorrichtung verursachte maximale Biegewinkel des Rohrblechs möglichst klein gehalten. Bei gegebenem Ausweitungsdurchmesser und vorgegebenem Durchmesser der Treibrollen wird dies dadurch erreicht, dass die erfindungsgemässe Vorrichtung vorzugsweise die im Hinblick auf eine gegenseitige berührungsfreie Anordnung der Treibrollen grösstmögliche Anzahl an Treibrollen am Träger aufweist.

Bei einem typischen vorgegebenen Durchmesser der Treibrollen von ca. 20 mm umfasst die bevorzugte Rohrausweitungsvorrichtung für einen gewünschten Ausweitungsdurchmesser von ungefähr 120 mm 15 Treibrollen, für einen solchen von ungefähr 100 mm 12, für einen solchen von ungefähr 75 bis 80 mm 8 und für einen Ausweitungsdurchmesser von ungefähr 60 mm 6 Treibrollen.

Sind der Ausweitungsdurchmesser und die Anzahl an Treibrollen vorgegeben, so werden die Treibrollen vorzugsweise so ausgewählt, dass sie im wesentlichen den im Hinblick auf ihre gegenseitige berührungsfrei Anordnung grösstmöglichen Durchmesser aufweisen.

Die nachfolgende detaillierte Beschreibung eines Ausführungsbeispiels der vorliegenden Erfindung dient in Verbindung mit den beiliegenden Zeichnungen nur als Beispiel für ein besseres Verständnis der Erfindung. Für den Fachmann sind aus der nachfolgenden Beschreibung in Verbindung mit den beiliegenden Zeichnungen und der Gesamtheit der Patentansprüche weitere vorteilhafte Ausführungsformen und Merkmalskombinationen ohne weiteres erkennbar, die jedoch immer noch innerhalb des Bereichs der vorliegenden Erfindung liegen, wie sie in den Ansprüchen definiert ist.

### Kurze Beschreibung der Zeichnungen

Die Zeichnungen stellen eine bevorzugte Ausführungsform der vorliegenden Erfindung dar. Es zeigen:
- Fig. 1: einen Längsschnitt durch eine Vorrichtung zum Ausweiten eines Rohres gemäss der vorliegenden Erfindung;
- Fig. 2: eine Hinteransicht auf die Vorrichtung zum Ausweiten eines Rohres aus Fig. 1.

Grundsätzlich sind in den Figuren gleiche Teile mit gleichen Bezugszeichen versehen.

### Wege zur Ausführung der Erfindung

Figur 1 stellt einen Längsschnitt durch eine bevorzugte Ausführungsform einer Vorrichtung 10 zum Ausweiten eines Rohres gemäss der vorliegenden Erfindung dar. Die Vorrichtung 10 umfasst einen drehkörperförmigen Träger 1, der die Form einer Hülse mit einem breiten Flansch an einer Seite hat (T-förmiger Längsschnitt in Figur 1). Der Querschnitt des Trägers 1 ist, wie für einen Drehkörper gegeben, kreisförmig, was auch in der Hinteransicht von Figur 2 erkennbar ist. Der drehkörperförmige Träger 1 ist entlang seiner Achse mit einer durchgehenden Bohrung versehen. Der Träger 1 ist frei um seine Achse drehbar auf einer Welle 7 gelagert, die durch die Bohrung im Träger 1 geführt ist. Bei der in den Figuren dargestellten Ausführungsform der Erfindung ist zur drehbaren Lagerung des Trägers 1 auf der Welle 7 ein geeignetes Gleitlager vorgesehen. Als Alternative könnten jedoch auch andere Lager, insbesondere Wälzlager, verwendet werden.

Der Träger 1 und die restlichen Teile der Rohrausweitungsvorrichtung 10 sind bei einem Ende der Welle oder Antriebswelle 7 angeordnet (rechts in Figur 1), während die Welle 7 beim anderen Wellenende 17 (links in Figur 1) durch einen Primärantrieb (nicht dargestellt) angetrieben wird. Die Antriebswelle 7 dient zur Übertragung von Drehenergie und Drehkraft resp. Drehmoment von einem Primärantrieb auf die Vorrichtung 10. Als Primärantrieb kann eine elektrische Handbohrmaschine, ein Bohrhammer oder eine andere geeignete Antriebsquelle verwendet werden, wobei die Antriebswelle 7 beispielsweise in ein Bohrfutter eingespannt werden kann.

Gegen Verschiebungen in axialer Richtung ist der Träger 1 primärantriebsseitig (links in Figur 1) durch einen mittels Schraube 8 auf der Welle 7 fixierbaren Stellring 5 auf der Weile 7 gesichert. Zwischen dem Stellring 5 und dem Träger 1 kann ein Gleitlager vorgesehen sein. Auf seiner anderen Seite (rechts in Figur 1) ist der Träger 1 durch eine beim rechten Wellenende fest auf der Welle 7 angebrachte Walze 6 gegen Verschiebungen in axialer Richtung gesichert. Bei der dargestellten Ausführungsform ist zwischen dem Träger 1 und der Walze 6 ein Gleitlager vorgesehen, wobei bei altemativen Ausführungsformen auch andere Lager, insbesondere Wälzlager, verwendet werden können. Somit wird durch die oben beschriebene Anordnung der Träger 1 drehbar auf der Welle 7 gelagert, wobei seine axiale Position im wesentlichen durch den Stellring 5 und die Walze 6 fixiert wird.

Auf dem Träger 1 sind im wesentlichen parallel zur Welle 7 sogenannte Treibrollen 20 - 25 angeordnet, die das eigentliche Ausweiten bewirken, indem sie unter erheblichem Anpressdruck auf der Innenseite des auszuweitenden Rohres rollen und dadurch das Rohrmaterial auseinandertreiben. Die Treibrollen 20 - 25 ragen in radialer Richtung über die Peripherie des Trägers 1 hinaus, wie in Figur 2 deutlich erkennbar ist. Die dargestellte Ausführungsform der Rohrausweitungsvorrichtung umfasst sechs Treibrollen 20 - 25, wobei bei alternativen Ausführungsformen auch andere Anzahlen von Treibrollen möglich sind. Jede der Treibrollen 20 - 25 ist auf einer im wesentlichen parallel zur Welle 7 angeordneten Achse 30, 33 gelagert. Jede der Achsen 30, 33 hat ein mit einem Aussengewinde versehenes (in Figur 1 linksseitiges) Achsenende, das in eine mit einem entsprechenden Innengewinde versehene Bohrung 40b, 43b, 44b im Träger 1 eingeschraubt ist. Die Bohrungen 40b, 43b, 44b sind an Stellen in einem für die gewünschte Einstellung des Ausweitdurchmessers geeigneten Abstand zur Welle 7 auf einer Kreislinie mit der Welle 7 als Zentrum angeordnet. Für jede der Achsen 30, 33 sind bei der dargestellten Ausführungsform der Erfindung drei verschiedene Bohrungen 40a, 44a, 40b, 43b, 44b, 40c, 44c am Träger 1 vorgesehen, die auf drei konzentrischen Kreisen mit unterschiedlichen Radien angeordnet sind. Indem die Achsen 30, 33 auf einem der drei Kreise angeordnet werden, kann bei der dargestellten Ausführungsform zwischen drei verschiedenen Einstellungen des Ausweitdurchmessers ausgewählt werden.

Die Treibrollen 20 - 25 sind bei der dargestellten Vorrichtung 10 mittels Gleitlager auf den Achsen gelagert und in axialer Richtung mittels kopfförmigem Achsenabschluss 50 - 55 bei dem mit einem Gewinde versehenen Ende gegenüberliegenden Achsenende auf der Achse gesichert. Es sind auch Ausführungsformen mit anderen geeigneten Mitteln für die Lagerung und axiale Fixierung der Treibrollen 20 - 25 auf den Achsen 30, 33 möglich.

Wie in Figur erkennbar, wird das in der Figur rechtsseitige Ende der Vorrichtung 10 durch die Treibrollen 20 - 25 gebildet, wodurch das Ausweiten des auszuweitenden Rohres bis zum äussersten Ende der Vorrichtung 10 in Vortriebsrichtung ermöglicht wird. Dadurch ist mit der dargestellten Vorrichtung 10 eine maximale Ausweittiefe erreichbar.

Der Antrieb der Treibrollen 20 - 25 erfolgt über die Walze 6, die ihrerseits aufgrund ihrer festen Verbindung mit der Welle 7 von der letzteren angetrieben wird. Die Walze 6 besteht bei der dargestellten Ausführungsform aus Kautschuk. Es können jedoch auch andere elastische Materialien, wie z.B. Polymerkunststoffe, für die Herstellung der Walze verwendet werden. An ihrem äusseren Umfang berührt die Walze 6 die Treibrollen 20 - 25 mit einem ausreichenden Anpressdruck, um eine reibschlüssige Übertragung der Antriebskraft von der Walze 6 auf die Treibrollen 20 - 25 zu gewährleisten. Das elastische Material der Walze 6 ist so ausgewählt und die Walze 6 so angeordnet, dass ein ausreichender Anpressdruck für eine reibschlüssige Übertragung der Antriebskraft nicht nur für die dargestellte Anordnung der Achsen 30, 33 in den Bohrungen 40b, 43b, 44b sondern auch für deren Anordnung in den Bohrungen 40a, 44a oder 40c, 44c gewähreistet ist.

Des weiteren sind die Walze 6 und die Treibrollen 20 - 25 so angeordnet, dass Treibrollen 20 - 25 zur Erhöhung des Anpressdruckes der Treibrollen 20 - 25 gegen die Innenseite des auszuweitenden Rohres durch die Walze 6 radial nach aussen gedrückt werden. Somit wird die das Ausweiten bewirkenden Treibkraft nicht nur durch die Achsen 30, 33 der Treibrollen 20 - 25, sondern zusätzlich auch noch durch die Walze 6 erzeugt.

Zusammenfassend ist festzustellen, dass durch die Erfindung eine Vorrichtung zum Ausweiten eines Rohres bereit gestellt wird, die eine wählbare Einstellung des Ausweitdurchmessers ermöglichen kann, die Schmutzempfindlichkeit im Vergleich zu bestehenden Vorrichtungen wesentlich vermindert und den Bereich der erreichbaren Ausweittiefe insbesondere bei Rohrbogen und Rohrwinkeln vergrössern kann.

## Patentansprüche

1. Vorrichtung (10) zum Ausweiten eines Rohres, mit einem Träger (1) für mehrere Treibrollen (20 - 25) und einer Antriebswelle (7), gekennzeichnet durch eine von der Antriebswelle (7) angetriebene Walze (6) aus elastischem Material, die derart angeordnet ist, dass sie zur reibschlüssigen Übertragung einer Antriebskraft von der Antriebswelle (7) auf die Treibrollen (20 - 25) letztere berührt.

2. Vorrichtung (10) nach Anspruch 1, dadurch gekennzeichnet, dass die Treibrollen (20 - 25) für eine wählbare Einstellung des Rohrausweitdurchmessers an unterschiedlichen Stellen (40a, 44a, 40b, 43b, 44b, 40c, 44c) am Träger (1) anbringbar sind.

3. Vorrichtung (10) nach Anspruch 2, dadurch gekennzeichnet, dass jede Treibrolle (20 - 25) drehbar auf einer Achse (30, 33) gelagert ist, welche zur wählbaren Einstellung des Rohrausweitdurchmessers an unterschiedlichen Stellen (40a, 44a, 40b, 43b, 44b, 40c, 44c) fest am Träger (1) anbringbar ist.

4. Vorrichtung (10) nach Anspruch 3. dadurch gekennzeichnet, dass die Achsen (30, 33) nur an einem Ende gestützt sind und ein gegenüberliegendes Achsenende (50, 53) frei ist.

5. Vorrichtung (10) nach einem der Ansprüche 3 oder 4, dadurch gekennzeichnet, dass zur wählbaren Einstellung des Rohrausweitdurchmessers an entsprechenden Steilen (40a, 44a, 40b, 43b, 44b, 40c, 44c) am Träger (1) mit einem Innengewinde ausgestattete Bohrungen (40a, 44a, 40b, 43b, 44b, 40c, 44c) vorgesehen sind, in welche die an einem Ende mit einem Aussengewinde versehenen Achsen (30, 33) einschraubbar sind.

6. Vorrichtung (10) nach einem der Ansprüche 3 bis 5, dadurch gekennzeichnet, dass die Treibrollen (20 - 25) zur Erzeugung eines Anpressdruckes gegen die Innenseite des auszuweitenden Rohres und somit der das Ausweiten bewirkenden Treibkraft durch die Achsen (30, 33) und zusätzlich durch die Walze (6) gestützt sind.

7. Vorrichtung (10) nach einem der Ansprüche 1 bis 6, dadurch gekennzeichnet, dass die Walze (6) aus elastischem Material einen Elastizitätsbereich hat und die Walze (6) sowie die Treibrollen (20 - 25) so angeordnet sind, dass für sämtliche wählbaren Einstellungen des Ausweitdurchmessers die Treibrollen (20 - 25) innerhalb des Elastizitätsbereichs der Walze (6) liegen, damit eine ausreichende Berührung zwischen der Walze (6) und den Treibrollen (20 - 25) für die reibschlüssige Übertragung der Antriebskraft von der Antriebswelle (7) mittels der Walze (6) auf die Treibrollen (20 - 25) gewährleistet ist.

8. Vorrichtung (10) nach einem der Ansprüche 1 bis 6, dadurch gekennzeichnet, dass die Walze (6) aus Kautschuk besteht.

9. Vorrichtung (10) nach einem der Ansprüche 1 bis 6, dadurch gekennzeichnet, dass zur Minimierung des Walkens des auszuweitenden Rohres bei gegebenen Ausweitungsdurchmesser und Durchmesser der Treibrollen (20 - 25) die im Hinblick auf eine gegenseitige berührungsfreie Anordnung der Treibrollen (20 - 25) grösstmögliche Anzahl an Treibrollen (20 - 25) am Träger (1) angebracht ist.

10. Vorrichtung (10) nach einem der Ansprüche 1 bis 8, dadurch gekennzeichnet, dass zur Minimierung des Walkens des auszuweitenden Rohres bei gegebenem Ausweitungsdurchmesser und gegebener Anzahl an Treibrollen (20 - 25) die Treibrollen (20 - 25) im wesentlichen den im Hinblick auf eine gegenseitige berührungsfreie Anordnung grösstmöglichen Durchmesser aufweisen.

## Claims

1. Device (10) for expanding a pipe, having a carrier (1) for several embossing rolls (20-25), and a drive shaft (7),
characterised by a roller (6) of resilient material which is driven by the drive shaft (7) and which is arranged in such a manner that, for the frictionally engaged transmission of a driving force from the drive shaft (7) to the embossing rolls (20-25), it is in contact with the embossing rolls (20-25).

2. Device (10) according to claim 1, characterised in that the embossing rolls (20-25) can be fitted at different sites (40a, 44a, 40b, 43b, 44b, 40c, 44c) on the carrier (1) for selectable adjustment of the pipe expansion diameter.

3. Device (10) according to claim 2, characterised in that each embossing roll (20-25) is supported rotatably on a shaft (30, 33) which can be fitted securely to the carrier (1) at different sites (40a, 44a, 40b, 43b, 44b, 40c, 44c) for selectable adjustment of the pipe expansion diameter.

4. Device (10) according to claim 3, characterised in that the shafts (30, 33) are supported only at one end and an opposite shaft end (50, 53) is free.

5. Device (10) according to either claim 3 or claim 4, characterised in that, for selectable adjustment of the pipe expansion diameter, drilled holes (40a, 44a, 40b, 43b, 44b, 40c, 44c) equipped with an internal thread are provided at appropriate sites (40a, 44a, 40b, 43b, 44b, 40c, 44c) on the carrier (1), and the shafts (30, 33), which are provided with an external thread at one end, can be screwed into them.

6. Device (10) according to any one of claims 3 to 5, characterised in that, in order to generate a pressing force against the inside of the pipe to be expanded, and therefore to generate the driving force bringing about expansion, the embossing rolls (20-25) are supported by the shafts (30, 33) and additionally by the roller (6).

7. Device (10) according to any one of claims 1 to 6, characterised in that the roller (6) of resilient material has a resilience range and the roller (6) and the embossing rolls (20-25) are arranged in such a manner that, for all selectable adjustments of the expansion diameter, the rolls (20-25) lie within the resilience range of the roller (6), thus ensuring that there is sufficient contact between the roller (6) and the embossing rolls (20-25) for the frictionally engaged transmission of the driving force from the drive shaft (7) to the embbssing rolls (20-25) by means of the roller (6).

8. Device (10) according to any one of claims 1 to 6, characterised in that the roller (6) comprises rubber.

9. Device (10) according to any one of claims 1 to 8, characterised in that, in order to minimise the flexing of the pipe to be expanded, with given expansion diameter and diameter of the embossing rolls (20-25), a number of embossing rolls (20-25) which is as large as possible with a view to a mutual contact-free arrangement of the embossing rolls (20-25) is fitted to the carrier (1).

10. Device (10) according to any one of claims 1 to 8, characterised in that, in order to minimise the flexing of the pipe to be expanded, with a given expansion diameter and a given number of embossing rolls (20-25), the embossing rolls (20-25) have substantially the largest possible diameter with a view to a mutual contact-free arrangement.

## Revendications

1. Dispositif (10) pour élargir un tube, comportant un support (1) pour plusieurs rouleaux de refoulement (20-25) et un arbre d'entraînement (7), caractérisé par un cylindre en matière plastique (6), qui est entraîné par l'arbre d'entraînement (7) et est disposé de telle sorte que pour la transmission par frottement d'une force d'entraînement de l'arbre d'entraînement (7) aux rouleaux de refoulement (20-25), il touche ces derniers.

2. Dispositif (10) selon la revendication 1, caractérisé en ce que les rouleaux de refoulement (20-25) peuvent être montés en différents emplacements (40a,44a, 40b,43b,44b,40c,44c) sur le support (1) pour un réglage pouvant être sélectionné du diamètre d'élargissement du tube.

3. Dispositif (10) selon la revendication 2, caractérisé en ce que chaque rouleau de refoulement (20-25) est monté de manière à pouvoir tourner sur un axe (30,33), qui peut être monté fixe, en différents emplacements (40a,44a,40b,43b,44b,40c,44c) sur le support (1) pour un réglage pouvant être choisi du diamètre d'élargissement du tube.

4. Dispositif (10) selon la revendication 3, caractérisé en ce que les axes (30,33) sont supportés uniquement à une extrémité et qu'une extrémité opposée (50, 52) des axes est libre.

5. Dispositif (10) selon l'une des revendications 3 ou 4, caractérisé en ce que pour le réglage pouvant être sélectionné du diamètre d'élargissement du tube, il est prévu en différents emplacements correspondants (40a,44a,40b,43b, 44b,40c,44c) sur le support (1), des perçages (40a,44a,40b, 43b,44b,40c,44c) pourvus d'un taraudage et dans lesquels peuvent être vissés les axes (30,33), qui sont pourvus d'un filetage extérieur au niveau d'une extrémité.

6. Dispositif (10) selon l'une des revendications 3 à 5, caractérisé en ce que les rouleaux de refoulement (20-25) servant à produire une pression de serrage contre la face intérieure du tube à élargir et par conséquent servant à produire la force d'entraînement provoquant l'élargissement sont supportés par les axes (30,33) et en outre par le cylindre (6).

7. Dispositif (10) selon l'une des revendications 1 à 6, caractérisé en ce que le cylindre (6) en matériau élastique possède une zone d'élasticité et le cylindre (6) ainsi que les rouleaux de refoulement (20-25) sont disposés de telle sorte que pour tous les réglages devant être sélectionnés du diamètre d'élargissement les rouleaux de refoulement (20-25) sont situés dans la zone d'élasticité du cylindre (6) afin qu'un contact suffisant entre le cylindre (6) et les rouleaux de refoulement (20-25) soit garanti pour la transmission par frottement de la force d'entraînement de l'arbre d'entraînement (7) aux rouleaux de refoulement (20-25), à l'aide du cylindre (6).

8. Dispositif (10) selon l'une des revendications 1 à 6, caractérisé en ce que le cylindre (6) est réalisé en caoutchouc.

9. Dispositif (10) selon l'une des revendications 1 à 8, caractérisé en ce que pour réduire le refoulement du tube à élargir, pour un diamètre d'élargissement donné et pour des diamètres donnés des rouleaux de refoulement (20-25), on dispose sur le support (1) le nombre maximum de rouleaux de refoulement (20-25) pour obtenir une disposition réciproque sans contact des rouleaux de refoulement (20-25).

10. Dispositif (10) selon l'une des revendications 1 à 8, caractérisé en ce que pour réduire le refoulement du tube à élargir pour un diamètre d'élargissement donné et pour un nombre donné de rouleaux de refoulement (20-25), les rouleaux de refoulement (20-25) possèdent essentiellement le diamètre maximum possible pour une disposition réciproque sans contact.
